# EUROPÄISCHE PATENTSCHRIFT

(11) **EP 1 926 956 B1**
(45) Veröffentlichungstag und Bekanntmachung des Hinweises auf die Patenterteilung: **16.12.2009**
(21) Anmeldenummer: 06793256.6
(22) Anmeldetag: 06.09.2006
(51) Int. Cl.: F25D 23/06

(54) **KÄLTEGERÄT**
COOLING DEVICE
APPAREIL DE REFRIGERATION

(30) Priorität: 12.09.2005 DE 202005014381 U
(43) Veröffentlichungstag der Anmeldung: 04.06.2008
(73) Patentinhaber: BSH Bosch und Siemens Hausgeräte GmbH, 81739 München (DE)
(72) Erfinder: BRACHERT, Rainer, 89423 Gundelfingen (DE)
(86) Internationale Anmeldenummer: PCT/EP2006/066047
(87) Internationale Veröffentlichungsnummer: WO 2007/031451

(56) Entgegenhaltungen:
- EP-A- 1 431 687
- DE-U1- 9 111 935

## Beschreibung

Die vorliegende Erfindung betrifft ein Kältegerät mit einem Innenbehälter, an dessen Seitenwänden horizontale Rippen geformt sind. Derartige Rippen dienen als Aufhängung für diverse Inneneinbauten des Kältegeräts, wie etwa Fachböden oder, vor allem bei Gefriergeräten, Verdampfer.

Üblicherweise wird der Innenbehälter eines Kältegeräts aus Kunststoff-Flachmaterial durch Tiefziehen geformt, wobei die Rippen im gleichen Arbeitsgang mit der Behälterform mitgeformt werden. Ein Problem dieser Technik ist, dass die Streckung, die das Kunststoffmaterial beim Formen erfährt, am stärksten im Bereich der Rippen ist, so dass die Wandstärke des Behälters im Bereich der Rippen am geringsten ist, obwohl diese die mechanisch am stärksten belasteten Teile des Innenbehälters sind. Um die Rippen zu schützen und gleichzeitig die Montage von Einbauten in den Innenbehälter zu erleichtern, ist vorgeschlagen worden, auf die Rippen eine Kappe aufzuschieben, die punktuell auf sie einwirkende Belastungen auf eine größere Auflagefläche an der Rippe verteilen und die Rippe so vor Überlastung schützen kann. Es erweist sich jedoch als problematisch, eine solche Kappe zuverlässig an der Rippe zu befestigen. Um die Rippe wirksam schützen zu können, muss die Kappe aus einem steifen, wenig elastischen Material bestehen. Die Formung des Innenbehälters durch Tiefziehen bringt Abmessungstoleranzen mit sich, die es sehr schwierig machen, die Kappe so zu fertigen, dass sie an der Rippe festklemmen kann. Eine formschlüssige Anbringung der Kappe, etwa durch ineinandergreifende Vorsprünge und Aussparungen der Kappe und der Rippe, machen eine noch stärkere Streckung des Materials im Bereich der Rippe erforderlich, als dies bei einer herkömmlichen, nicht durch eine Kappe geschützten Rippe der Fall ist. Eine Kappe gemäß dem Oberbegriff von Anspruch 1 ist aus DE9111935 U bekannt.

Aufgabe der Erfindung ist, ein Kältegerät mit einem Innenbehälter, an dessen Seitenwänden horizontale Rippen geformt sind, anzugeben, bei dem die Rippen wirksam durch eine aufgeschobene Kappe geschützt sind und die Kappe zuverlässig und ohne eine übermäßige Schwächung des Materials der Rippen zu erfordern, an den Rippen befestigt ist.

Die Aufgabe wird gelöst durch ein Kältegerät mit den Merkmalen des Anspruchs 1. Indem in der den oberen und den unteren Schenkel der Kappe verbindenden Wand eine sich horizontal erstreckende hohle Rippe geformt ist, können unterschiedliche Wirkungen erreicht werden. Eine Wirkung ist, dass die hohle Rippe es ermöglicht, die Wand in vertikaler Richtung geringfügig zu strecken, so dass es möglich ist, die Kappe an der Rippe festzuklemmen, auch wenn die Höhe der Rippe geringfügig größer ist als der Abstand zwischen den sich gegenüberliegenden Schenkeln der Kappe im entspannten Zustand.

Wenn die Höhlung der Rippe durch eine zum Innern des Innenbehälters hin offene Nut gebildet ist, besteht ferner die Möglichkeit, eine Last in die Kappe durch ein in die Nut eingreifendes Einbauteil in einem Abstand von der Ebene der Seitenwand einzuleiten, der deutlich geringer ist als der Abstand der zwei Schenkel der Kappe voneinander, so dass ein Verkippen der Kappe unter Last auch dann praktisch ausgeschlossen ist, wenn ein Klemmsitz nicht besteht.

Eine solche Kappe kann auch auf zwei paarweise benachbart angeordnete Rippen des Innenbehälters gleichzeitig aufgesteckt sein, wobei dann die hohle Rippe der Kappe in eine zwischen den benachbarten Rippen des Innenbehälters verlaufende Nut eingreift.

In einer solchen Nut, der Kappe und/oder des Innenbehälters, kann ein Einbauteil wie etwa ein Verdampfer oder auch eine Abstellplatte für Kühlgut gehalten sein.

Um einen Formschluss zwischen Kühlgutbehälter und Kappe herzustellen, können die Schenkel der Kappe einander zugewandte Stege tragen, die jeweils in eine an einer Rippe des Innenbehälters geformte Rille eingreifen.

Wenn die Kappe auf zwei Rippen gleichzeitig aufgesteckt ist, genügt es, wenn an jeder der paarweise benachbarten Rippen jeweils eine Rille an voneinander abgewandten Flanken der Rippen vorhanden ist. Die Streckung des Materials des Innenbehälters kann dadurch geringer gehalten werden als bei einer beiderseits mit Rillen versehenen Rippe.

Vorzugsweise sind die Rippen des Innenbehälters jeweils in einen breiten und einen schmalen Abschnitt unterteilt, und die Kappe ist auf den schmalen Abschnitt aufgeschoben. Die Breite wenigstens des oberen Schenkels der Kappe entspricht dann vorzugsweise der Breite des breiten Abschnitts der Rippe, so dass eine einheitlich breite Gleitfläche an der Oberseite der Rippe erhalten wird.

Um die Kappe an der Rippe zu verriegeln, kann sie in Tiefenrichtung des Innenbehälters, d.h. in Längsrichtung der Rippe, aufgeschoben sein und eine in eine Aussparung des Innenbehälters eingreifende, während des Aufschiebens elastisch ausgelenkte Rastnase aufweisen.

Der obere Schenkel der Kappe ist vorzugsweise wenigstens in einem der Vorderseite des Innenbehälters zugewandten Bereich zu der Vorderseite hin abschüssig, um zu verhindern, dass sich Reibverschleiß durch einen auf der Rippe hin und her geschobenen Behälter auf die Vorderkante des oberen Schenkels konzentriert.

Um diesen Reibverschleiß über einen großen Teil der Oberfläche des oberen Schenkels zu verteilen, erstreckt sich der abschüssige Bereich vorzugsweise über mehrere Zentimeter in Tiefenrichtung des Innenbehälters und ist nach oben konvex mit einem Krümmungsradius von mehreren Zentimetern.

Weitere Merkmale und Vorteile der Erfindung ergeben sich aus der nachfolgenden Beschreibung von Ausführungsbeispielen unter Bezugnahme auf die beigefügten Figuren.
Es zeigen:
- Fig. 1: eine perspektivische Ansicht eines Innenbehälters für ein erfindungsgemäßes Kältegerät;
- Fig. 2: den Innenbehälter aus Fig. 1 mit darin montierten Einbauten;
- Fig. 3: eine perspektivische Ansicht einer Kappe zum Aufstecken auf die Rippen des Innenbehälters gemäß einer ersten Ausgestaltung der Erfindung;
- Fig. 4: eine zweite perspektivische Ansicht der Kappe;
- Fig. 5: eine Ansicht der Kappe von ihrer der Behälterwand zugewandten Seite her;
- Fig. 6: einen Schnitt durch die Kappe und einen an sie grenzenden Abschnitt der Seitenwand;
- Fig. 7: einen zu Fig. 6 analogen Schnitt gemäß einer abgewandelten Ausgestaltung;
- Fig. 8: eine perspektivische Ansicht eines zweiten Typs von Kappe, der an dem Innenbehälter aus Fig. 1 verwendbar ist; und
- Fig. 9: die Kappe aus Fig. 8 zusammen mit einem Stück eines an ihr aufgehängten Kühlgutträgers.

Fig. 1 zeigt eine perspektivische Ansicht eines aus einer Kunststoffplatine einteilig tiefgezogenen Innenbehälters. 1. Der Innenbehälter umfasst Seitenwände 2, 3, eine Rückwand 4, Decke und Boden sowie einen die offene Vorderseite des Behälters einfassenden Frontrahmen 5. In den Seitenwänden 2, 3 sind jeweils paarweise übereinander Rippen 6, 7 von im wesentlichen rechteckigen Querschnitt geformt. Die Rippen haben jeweils einen der Rückwand 4 benachbarten hinteren Abschnitt 8 mit großer Querschnittsfläche und einen dem Frontrahmen 5 benachbarten Vorderabschnitt 9 mit kleiner Querschnittsfläche.

Eine Nut 10 zwischen den Rippen 6, 7 ist vorgesehen, um darin, wie in Fig. 2 gezeigt, Drahtrohrverdampfer 11 zu montieren, die das Innere des Innenbehälters 1 in eine Mehrzahl von Fächern 12 unterteilen. Die Fächer 12 können durch nicht dargestellte schwenkbare Klappen an ihrer Vorderseite verschlossen sein, oder sie können vorgesehen sein, um Auszugkästen 13 aufzunehmen, von denen einer in Fig. 2 in einem teilweise herausgezogenen Zustand gezeigt ist. An jeder Seitenwand des Auszugkastens 13 ist eine horizontale Leiste 14 angeformt, die den Auszugkasten 13 an der Oberseite der oberen Rippe 6 des untersten Rippenpaares 6, 7 des Innenbehälters abstützt. Die Rippen 6 der zwei Seitenwände 2, 3 tragen also gemeinsam das gesamte Gewicht des Auszugkastens 13 und seines Inhalts. Daraus resultiert eine erhebliche mechanische Belastung der Rippen 6, und zwar vor allem im Bereich von deren vorderem Ende, dessen Belastung umso größer wird, je weiter der Auszugkasten 13 aus dem Innenbehälter 1 herausgezogen ist. Die Belastung ist nicht nur statischer Art; es tritt auch Reibverschleiß auf, wenn der Auszugkasten 13 auf den Rippen 6 hin und her geschoben wird.

Um zu verhindern, dass die Oberseite der Rippe 6 durch die Verschiebung des Auszugkastens 13 im Laufe der Zeit abgerieben und ausgedünnt wird, ist auf die vorderen Abschnitte 9 der Rippen 6, 7 jedes Paars eine aus Kunststoff spritzgeformte Kappe 15 aufgeschoben. Die Fig. 3 bis 5 zeigen perspektivische Ansichten einer ersten Ausgestaltung dieser Kappe 15, jeweils, bezogen auf ihre Einbaulage im Innenbehälter 1, schräg von vorne, schräg von hinten sowie von der der Seitenwand 3 zugewandten Seite her. Wie insbesondere in der Ansicht der Fig. 4 zu erkennen, hat die Kappe 15 einen oberen Schenkel 16 und einen unteren Schenkel 17, die im wesentlichen horizontal orientiert sind und durch eine Wand 18 einteilig verbunden sind. Die Wand 18 hat einen mäandernden Verlauf, der jeweils zwischen den Schenkeln 16, 17 zwei der Seitenwand zugewandte Nuten 19, 20 und dazwischen eine zum Behälterinneren offene Nut 21 definiert. Die Nuten 19 bis 21 sind jeweils an ihrer dem Frontrahmen 5 zugewandten Stirnseite 22 verschlossen, wie insbesondere in Fig. 3 zu sehen. Horizontale Abschnitte 23 der Wand 18, die die nach innen offene Nut 21 von den zur Seitenwand offenen Nuten 19, 20 trennen, sind benachbart zur Stirnseite 22 durch dreieckige Platten 24 verbreitert, an denen jeweils ein flacher, in die Nut 21 eingreifender Vorsprung 25 geformt ist. Die Vorsprünge 25 klemmen jeweils eine vordere Ecke eines der Drahtrohrverdampfer 11 ein.

Wie in Fig. 5 gezeigt, hat der obere Schenkel 16 einen vorderen Abschnitt 34 von mehreren cm Breite, der leicht gerundet und zur zum Frontrahmen des Innenbehälters 1 hin leicht abschüssig ist, und einen hinteren, horizontalen Abschnitt 35, der die Oberseite des hinteren Abschnitts 8 der Rippe 6 bündig verlängert. Wenn der Auszugkasten 13 aus dem Innenbehälter 1 herausgezogen ist, lastet er im Wesentlichen auf dem vorderen Abschnitt 34. Infolge der Krümmung des vorderen Abschnitts 34 verlagert sich beim Herausziehen der Punkt an dem Schenkel 16, der das Gewicht des Kastens 13 trägt, und entsprechend dieser Verlagerung verteilt sich auch der Reibverschleiß auf dem Abschnitt 34. Es dauert daher lange Zeit, bevor Schleifspuren an dem Schenkel 16 sichtbar werden.

Die Kappen 15 können im Innenbehälter 1. erst montiert werden, nachdem die Drahtrohrverdampfer 11 eingebaut sind. Sie werden hierfür in Tiefenrichtung des Innenbehälters 1 auf die Rippen 6, 7 aufgeschoben, wobei die Wand 18 sich zwischen die Seitenwand 2 oder 3 des Innenbehälters und den Verdampfer 11 schiebt. Die Schenkel 16, 17 sind jeweils mit einem in die Nut 19 bzw. 20 vorspringenden, längs orientierten Steg 26 versehen, der, wie in Fig. 6 im Detail gezeigt, in eine Rille 27 eindringt, die sich jeweils im vorderen Abschnitt 9 über die Oberseite der Rippe 6 bzw. die Unterseite der Rippe 7 erstreckt. Durch den Eingriff der Stege 26 in die Rillen 27 wird ein fester Halt der Kappe 15 an den Rippen 6, 7 auch dann erzielt, wenn kein Reibschluss zwischen den Schenkeln 16, 17 und den Rippen 6, 7 besteht.

Wie in Fig. 6 ferner deutlich zu sehen ist, ist die Breite der Schenkel 16, 17 deutlich größer als die der vorderen Abschnitte 9 der Rippen 6, 7 und entspricht im wesentlichen der Breite der hinteren Abschnitte 8 der Rippen, so dass der Schenkel 17 zusammen mit dem hinteren Abschnitt der Rippe 6 eine kontinuierliche Auflagefläche für die Leiste 14 bildet.

In Höhe der unteren Nut 20 springt über die Stirnseite 22 eine elastische Zunge 28 vor, an der ein der Seitenwand 2 bzw. 3 zugewandter Vorsprung 29 gebildet ist. Während des Aufschiebens der Kappe 15 auf die Leisten 6, 7 ist die Zunge 28 durch Kontakt des Vorsprungs 29 mit der Seitenwand elastisch ausgelenkt; wenn die Kappe 15 soweit aufgeschoben ist, dass die Spitzen der Rippen 6, 7 die Stirnseite 22 berühren, rastet der Vorsprung 29 in eine zu diesem Zweck in der Seitenwand gebildete, nicht dargestellte Aussparung ein und verriegelt so die Kappe 15 in der aufgesteckten Position.

Fig. 7 zeigt eine abgewandelte Ausgestaltung, bei der eine Kappe 15', die sich von der in Fig. 3 bis 6 gezeigten Kappe 15 lediglich durch eine verringerte Höhe unterscheidet, auf den vorderen Abschnitt 9' einer einzelnen Rippe 6' aufgesteckt ist. Hier wird die nach innen offene Nut 21' nicht genutzt, um ein Einbauteil daran zu haltern, sondern es dient lediglich die gefaltete Struktur der Wand 18' dazu, die Elastizität der Kappe in vertikaler Richtung zu vergrößern und so Abmessungstoleranzen der Rippe 6' abzufangen.

Fig. 8 zeigt eine zweite Ausgestaltung der Kappe, mit 15" bezeichnet. Sie unterscheidet sich von der Kappe 15 im wesentlichen dadurch, dass die Stirnseite 22 in Höhe der nach innen offenen Nut 21 offen ist, so dass ein Einbauteil von vorn in die Nuten 21 von zwei auf gleicher Höhe gegenüberliegenden Kappen 15" eingeschoben werden kann, wenn diese bereits am Innenbehälter 1 montiert sind. Ferner ist an der unteren Wand der Nut 21 eine Vertiefung 30 gebildet.

Fig. 9 veranschaulicht die Anwendung der Kappe 15". Sie dient zur Abstützung des vorderen Bereichs eines plattenartigen Kühlgutträgers 31. Der Kühlgutträger 31 besteht hier aus einer vorderen Querstrebe 32 aus Metall, deren Enden jeweils in Vertiefungen 30 von sich gegenüberliegenden Kappen 15" gehalten sind, und einer Vielzahl von parallelen Längsdrähten 33, die in der Fig. wie die Querstrebe 32 nur partiell dargestellt sind und diese mit einer nicht dargestellten hinteren Querstrebe verbinden, die in einem hinteren Bereich der Nut 10 zwischen den Rippen 6, 7 gehalten ist.

## Patentansprüche

1. Kältegerät mit einem Innenbehälter (1), an dessen Seitenwänden (2, 3) horizontale Rippen (6, 7) geformt sind, wobei auf die Rippen (6, 7) wenigstens an einem Ende (9) eine Kappe (15, 15', 15") aufgeschoben ist, die zwei jeweils an einer oberen und einer unteren Flanke der Rippe (6, 7) anliegende Schenkel (16, 17) und eine die Schenkel (16, 17) verbindende Wand (18) aufweist, **dadurch gekennzeichnet, dass** in der Wand (18) eine sich horizontal erstreckende hohle Rippe geformt ist.

2. Kältegerät nach Anspruch 1, **dadurch gekennzeichnet, dass** die Höhlung der Rippe durch eine zum Innern des Innenbehälters (1) hin offene Nut (21) gebildet ist.

3. Kältegerät nach Anspruch 2, **dadurch gekennzeichnet, dass** die Rippen (6, 7) des Innenbehälters (1) paarweise benachbart angeordnet sind, und dass die Rippe der Kappe (15) in eine zwischen den benachbarten Rippen (6, 7) des Innenbehälters (1) verlaufende Nut (10) eingreift.

4. Kältegerät nach Anspruch 2 oder 3, **dadurch gekennzeichnet, dass** ein Verdampfer (11) in der Nut (10, 21) gehalten ist.

5. Kältegerät nach Anspruch 2 oder 3, **dadurch gekennzeichnet, dass** eine Abstellplatte (31, 32) für Kühlgut in der Nut (10, 21) gehalten ist.

6. Kältegerät nach einem der vorhergehenden Ansprüche, **dadurch gekennzeichnet, dass** die Schenkel (16, 17) der Kappe (15, 15', 15") einander zugewandte, jeweils in eine an einer Rippe (6, 7) des Innenbehälters (1) geformte Rille (27) eingreifende Stege (26) tragen.

7. Kältegerät nach einem der Ansprüche 3 bis 5 und Anspruch 6, **dadurch gekennzeichnet, dass** die paarweise benachbarten Rippen (6, 7) jeweils eine Rille (27) an voneinander abgewandten Flanken und keine Rille an einander zugewandten Flanken aufweisen.

8. Kältegerät nach einem der vorhergehenden Ansprüche, **dadurch gekennzeichnet, dass** die Rippen (6, 7) des Innenbehälters (1) jeweils einen breiten (8) und einen schmalen Abschnitt (9) aufweisen und dass die Kappe (15, 15', 15") auf den schmalen Abschnitt (9) aufgeschoben ist.

9. Kältegerät nach Anspruch 8, **dadurch gekennzeichnet, dass** die Breite wenigstens des oberen Schenkels (16) der Kappe (15, 15', 15") der Breite des breiten Abschnitts (8) entspricht.

10. Kältegerät nach einem der vorhergehenden Ansprüche, **dadurch gekennzeichnet, dass** die Kappe (15, 15', 15") in Tiefenrichtung des Innenbehälters (1) aufgeschoben ist und eine in eine Aussparung des Innenbehälters eingreifende, während des Aufschiebens elastisch ausgelenkte Rastnase (29) aufweist.

11. Kältegerät nach einem der vorhergehenden Ansprüche, **dadurch gekennzeichnet, dass** der obere Schenkel (16) der Kappe (15, 15', 15") wenigstens in einem der Vorderseite des Innenbehälters (1) zugewandten Bereich (34) zu der Vorderseite hin abschüssig ist.

12. Kältegerät nach Anspruch 11, **dadurch gekennzeichnet, dass** der abschüssige Bereich (34) sich über mehrere Zentimeter in Tiefenrichtung des Innenbehälters (1) erstreckt.

13. Kältegerät nach Anspruch 11 oder 12, **dadurch gekennzeichnet, dass** der abschüssige Bereich (34) nach oben konvex mit einem Krümmungsradius von mehreren Zentimetern ist.

14. Kältegerät nach einem der Ansprüche 11 bis 13, **gekennzeichnet durch** einen auf dem oberen Schenkel (16) gleitend verschiebbaren Kühlgutbehälter (13).

## Claims

1. Refrigerating appliance with an inner container (1), at the side walls (2, 3) of which horizontal ribs (6, 7) are formed, wherein pushed onto the ribs (6, 7) at least at one end (9) is a cap (15, 15', 15") which has two limbs (16, 17) respectively bearing against an upper flank and a lower flank of the rib (6, 7) and a wall (18) connecting the limbs (16, 17), **characterised in that** a horizontally extending hollow rib is formed in the wall (18).

2. Refrigerating appliance according to claim 1, **characterised in that** the cavity of the rib is formed by a groove (21) open towards the interior of the inner container (1).

3. Refrigerating appliance according to claim 2, **characterised in that** the ribs (6, 7) of the inner container (1) are arranged adjacently in pairs and that the rib of the cap (15) engages in a groove (10) extending between the adjacent ribs (6, 7) of the inner container (1).

4. Refrigerating appliance according to claim 2 or 3, **characterised in that** an evaporator (11) is mounted in the groove (10, 21).

5. Refrigerating appliance according to claim 2 or 3, **characterised in that** a deposit plate (31, 32) for stock to be cooled is mounted in the groove (10, 21).

6. Refrigerating appliance according to any one of the preceding claims, **characterised in that** the limbs (16, 17) of the cap (15, 15', 15") carry mutually facing webs (26) respectively engaging in a groove (27) formed at a rib (6, 7) of the inner container (1).

7. Refrigerating appliance according to any one of claims 3 to 5 and claim 6, **characterised in that** the ribs (6, 7) adjacent in pairs each have a groove (27) at mutually remote flanks and no groove at mutually facing flanks.

8. Refrigerating appliance according to any one of the preceding claims, **characterised in that** the ribs (6, 7) of the inner container (1) respectively have a wide section (8) and a narrow section (9) and that the cap (15, 15', 15") is pushed onto the narrow section (9).

9. Refrigerating appliance according to claim 8, **characterised in that** the width of at least the upper limb (16) of the cap (15, 15', 15") corresponds with the width of the wide section (8).

10. Refrigerating appliance according to any one of the preceding claims, **characterised in that** the cap (15, 15', 15") is pushed on in depth direction of the inner container (1) and has a detent lug (29) engaging in a cut-out of the inner container and resiliently deflecting during the pushing on.

11. Refrigerating appliance according to any one of the preceding claims, **characterised in that** the upper limb (16) of the cap (15, 15', 15") at least in a region (34) facing the front side of the inner container (1) is inclined towards the front side.

12. Refrigerating appliance according to claim 11, **characterised in that** the inclined region (34) extends over several centimetres in depth direction of the inner container (1).

13. Refrigerating appliance according to claim 11 or 12, **characterised in that** the inclined region (34) is upwardly convex with a radius curvature of several centimetres.

14. Refrigerating appliance according to any one of claims 11 to 13, **characterised by** a cooling stock container (13) slidably displaceable on the upper limb (16).

## Revendications

1. Appareil frigorifique avec un réceptacle intérieur (1) sur les parois latérales (2, 3) duquel des arêtes (6,7) horizontales sont formées, dans lequel un capuchon (15, 15', 15") est monté sur au moins une extrémité (9) des arêtes (6, 7), lequel présente deux côtés (16, 17) respectivement tangents à un flanc supérieur et inférieur des arêtes (6, 7) et une paroi (18) reliant les côtés (16, 17), **caractérisé en ce qu'**une arête creuse s'étendant horizontalement est formée dans la paroi (18).

2. Appareil frigorifique selon la revendication 1, **caractérisé en ce que** le creux de l'arête est constitué par une rainure (21) ouverte vers l'intérieur du réceptacle intérieur (1).

3. Appareil frigorifique selon la revendication 2, **caractérisé en ce que** les arêtes (6, 7) du réceptacle intérieur (1) sont disposées par paires de manière voisine et **en ce que** l'arête du capuchon (15) s'enclenche dans une rainure (10) s'étendant entre les arêtes (6, 7) voisines du réceptacle intérieur (1).

4. Appareil frigorifique selon la revendication 2 ou 3, **caractérisé en ce qu'**un évaporateur (11) est retenu dans la rainure (10, 21).

5. Appareil frigorifique selon la revendication 2 ou 3, **caractérisé en ce qu'**une plaque de dépose (31, 32) pour les produits à réfrigérer est retenue dans la rainure (10, 21).

6. Appareil frigorifique selon l'une des revendications précédentes, **caractérisé en ce que** les côtés (16, 17) du capuchon (15, 15', 15") portent des traverses (26) dirigées l'une vers l'autre qui s'enclenchent respectivement dans une cannelure (27) formée sur une arête (6, 7) du réceptacle intérieur (1).

7. Appareil frigorifique selon l'une des revendications 3 à 5 et la revendication 6, **caractérisé en ce que** les arêtes (6, 7) disposées par paires de manière voisine présentent respectivement une cannelure (27) sur les flancs détournés les uns des autres et aucune cannelure sur les flancs dirigés les uns vers les autres.

8. Appareil frigorifique selon l'une des revendications précédentes, **caractérisé en ce que** les arêtes (6, 7) du réceptacle intérieur (1) présentent respectivement une section large (8) et une section étroite (9) et **en ce que** le capuchon (15, 15', 15") est monté sur la section étroite (9).

9. Appareil frigorifique selon la revendication 8, **caractérisé en ce que** la largeur d'au moins le côté supérieur (16) du capuchon (15, 15', 15") correspond à la largueur de la section large (8).

10. Appareil frigorifique selon l'une des revendications précédentes, **caractérisé en ce que** le capuchon (15, 15', 15") est monté dans le sens de la profondeur du réceptacle intérieur (1) et présente un nez à cran (29) qui s'enclenche dans un évidement du réceptacle intérieur et est écarté élastiquement lors du montage.

11. Appareil frigorifique selon l'une des revendications précédentes, **caractérisé en ce que** le côté supérieur (16) du capuchon (15, 15', 15") est pentu en direction de la face avant sur au moins une zone (34) tournée vers la face avant du réceptacle intérieur (1).

12. Appareil frigorifique selon la revendication 11, **caractérisé en ce que** la zone pentue (34) s'étend sur plusieurs centimètres dans le sens de la profondeur du réceptacle intérieur (1).

13. Appareil frigorifique selon la revendication 11 ou 12, **caractérisé en ce que** la zone pentue (34) est convexe vers le haut avec un rayon de courbure de plusieurs centimètres.

14. Appareil frigorifique selon l'une des revendications 11 à 13, **caractérisé par** un réceptacle pour produits à réfrigérer (13) mobile par glissement sur le côté supérieur (16).
